# EUROPÄISCHE PATENTSCHRIFT

(11) **EP 1 715 162 B1**
(45) Veröffentlichungstag und Bekanntmachung des Hinweises auf die Patenterteilung: **21.12.2011**
(21) Anmeldenummer: 06003308.1
(22) Anmeldetag: 17.02.2006
(51) Int. Cl.: F02D 9/06, F01N 3/20

(54) **Abgasabführungssystem für eine Brennkraftmaschine sowie Absperrklappe für ein Abgasabführungssystem**
Exhaust discharge system for internal combustion engine and gate valve for an exhaust discharge system
Système d'évacuation des gaz d'échappement d'un moteur à combustion interne et clapet d'obturation pour un système d'évacuation des gaz d'échappement

(30) Priorität: 19.04.2005 DE 102005017863
(43) Veröffentlichungstag der Anmeldung: 25.10.2006
(73) Patentinhaber: Dr. Ing. h.c. F. Porsche AG, 70435 Stuttgart (DE)
(72) Erfinder: Schwarzenthal, Dietmar, 71254 Ditzingen (DE); Rutschmann, Erwin, 75233 Tiefenbronn (DE); Wieg, Thorsten, 75181 Pforzheim (DE); Spiegel, Leo, Dr., 71665 Vaihingen/Enz (DE)

(56) Entgegenhaltungen:
- EP-A1- 0 658 691
- DE-A1- 19 645 226
- US-A- 3 116 725

## Beschreibung

Die Erfindung betrifft ein Abgasabführungssystem sowie eine Absperrklappe für ein Abgasabführungssystem einer Brennkraftmaschine gemäß den Merkmalen der Oberbegriffe der Patentansprüche 1 und 11.

Aus der DE 196 45 226 A1 ist eine mehrflutige Abgasanlage bekannt, bei der der Abgasmassenstrom durch ein in einer der beiden Abgasleitungsstränge angeordnetes Klappenelement steuerbar ist. Durch die Absperrung eines Abgasleitungsstranges soll beispielsweise während der Startphase der Brennkraftmaschine sichergestellt sein, dass der (Start-) Katalysator in dem nicht abgesperrten Abgasleitungsstrang zur schnellen Aufheizung mit dem gesamten Abgasmassenstrom beaufschlagt wird. Hat die Brennkraftmaschine bzw. haben die (Haupt-) Katalysatoren ihre Arbeitstemperatur erreicht, kann durch eine Ansteuerung bzw. durch Öffnen der Klappenelemente der abgesperrte Abgasleitungsstrang geöffnet werden, so dass der von der Kapazität her kleiner ausgebildete (Start-) Katalysator vor einer möglichen Überhitzung geschützt ist.

Im Zusammenhang mit Brennkraftmaschinen mit einer Abgasturboaufladung ist die so genannte Registeraufladung bekannt. Bei dieser zweistufigen Aufladung wird für ein schnelles Ansprechverhalten zuerst nur ein relativ kleiner Abgasturbolader aktiviert, während der zweite, in einem zweiten Abgasleitungsstrang angeordnete Abgasturbolader durch das Öffnen entsprechender Sperrklappen zeitversetzt aktivierbar ist.

Problematisch bei den zuvor genannten mehrflutigen zu- bzw. abschaltbaren Abgasleitungssträngen ist die Tatsache, dass die Sperrventile bzw. Sperrklappen nie hundertprozentig in der Lage sind, den betreffenden Abgasleitungsstrang abzusperren.

Aufgabe der Erfindung ist es, mit einem überschaubaren Mehraufwand sicherzustellen, dass durch Undichtigkeiten der Sperrventile hervorgerufene Abgas-Leckageströme über den abgesperrten Abgasleitungsstrang nach außen gelangen.

Die Aufgabe wird durch im Anspruch 1 angegebenen Merkmale gelöst.

Durch eine im Bereich des Sperrventils angeschlossene Druckleitung wird auf vorteilhafte Art und Weise verhindert, dass ein durch das Sperrventil verursachter Abgas-Leckagestrom den abgesperrten Abgasleitungsstrang nach außen verlässt. Damit kann z.B. bei einem im nicht abgesperrten Abgasleitungsstrang angeordneten Startkatalysator sichergestellt werden, dass der gesamte Abgasmassenstrom für die Startphase der Brennkraftmaschine über den Startkatalysator geleitet wird. Dadurch kann beispielsweise das Emissionsverhalten der Brennkraftmaschine verbessert werden. Wie bereits eingangs erwähnt, sind andere Anwendungsmöglichkeiten denkbar, beispielsweise bei der so genannten ATL- Registeraufladung, bei der in beiden Abgasleitungssträngen ein Abgasturbolader angeordnet ist und für ein schnelles Ansprechverhalten bzw. zur Vermeidung des so genannten "Turbo-Loches" in der Startphase lediglich ein Abgasturbolader mit dem gesamten Abgasmassenstrom beaufschlagt wird. Hier trägt das erfindungsgemäße Abgasabführungssystem zu einer Verbesserung des Drehmomentsverhaltens der Brennkraftmaschine bei.

Ausgestaltungen der Erfindung sind in den Unteransprüchen angegeben.

In einer ersten Ausführungsform ist in dem absperrbaren Abgasleitungsstrang stromab eines Sperrventils eine Druckleitung angeschlossen, die mit einer Unterdruckquelle verbunden ist. Im Betrieb der Brennkraftmaschine wird der durch Undichtigkeiten des Sperrventils verursachte Abgas-Leckagestrom vorzugsweise über die Sauganlage dem Motor wieder zugeführt.

Eine in der Druckleitung vorgesehene Drossel stellt dabei sicher, dass nicht Luft über den stromab des Sperrventils weiterführenden Teil des Abgasleitungsstranges angesaugt wird. Der Strömungswiderstand der Drossel ist dabei so abgestimmt, dass sie eine Rückführung der Abgase auch bei einem maximalen Leckagestrom sicherstellt.

In einer zweiten Ausführungsform sind in dem absperrbaren Abgasleitungsstrang zwei Sperrventile angeordnet, wobei die Druckleitung zwischen den beiden Sperrventilen in den Abgasleitungsstrang einmündet. Damit kann der vom ersten Sperrventil hervorgerufene Abgas-Leckagestrom über die Sauganlage der Brennkraftmaschine zugeführt werden. Das zweite Absperrventil stellt dabei sicher, dass über den Teil des Abgasleitungsstranges stromab der Druckleitung keine Nebenluft von außen angesaugt wird.

In einer dritten vorteilhaften Ausführungsform, bei der wiederum in dem abzusperrenden Abgasleitungsstrang zwei Sperrventile vorgesehen sind, ist die Druckleitung im Gegensatz zur vorhergehenden Ausführungsform an eine Luftpumpe angeschlossen. Die zwischen die beiden Sperrventile eingeblasene Druckluft verhindert ebenfalls, dass ein durch das erste Sperrventil verursachter Abgas-Leckagestrom die Abgasanlage über diesen Abgasleitungsstrang nach außen verlässt.

In einer vierten Ausführungsform ist in dem abzusperrenden Abgasleitungsstrang lediglich ein Sperrventil vorgesehen; die stromauf des Sperrventils in den Abgasleitungsstrang einmündende Druckleitung ist wiederum an eine Luftpumpe angeschlossen. Damit wird analog zum vorhergehenden Ausführungsbeispiel über die in den Abgasleitungsstrang eingeblasene Druckluft verhindert, dass ein Abgas-Leckagestrom über den abgesperrten Abgasleitungsstrang nach außen gelangt.

In einer fünften und sechsten Ausführungsform (siehe Fig. 5 bis 8) sind die im zweiten und dritten Ausführungsbeispiel verwendeten zwei Sperrventile durch ein Sperrventil ersetzt, in dem zur Abdichtung gegenüber dem Abgasleitungsstrang eine Strömungsführung für ein gasförmiges Medium integriert ist.

Das Sperrventil ist vorzugsweise als Absperrklappe ausgebildet, die auf ihrer Stirnseite mindestens eine Ringnut aufweist, die als Strömungsführung für das gasförmige Medium dient. An das Abgasklappengehäuse ist eine Druckleitung angeschlossen, die mit der Ringnut verbunden ist, so dass entweder analog zum zweiten Ausführungsbeispiel (siehe Fig. 2) der Abgas- Leckagestrom durch den Anschluss der Druckleitung an die Sauganlage abgesaugt oder analog zum dritten Ausführungsbeispiel (siehe Fig. 3) die Ringnut über eine an die Druckleitung angeschlossene Luftpumpe mit Druckluft beaufschlagt wird.

Nachfolgend wird die Erfindung anhand der einzelnen Ausführungsbeispiele mit Bezug auf die Zeichnung näher erläutert.

Dabei zeigen:
- Fig. 1: eine schematische Darstellung eines Abgasabführungssystems gemäß einer ersten Ausführungsform,
- Fig. 2: ein Abgasabführungssystem gemäß einer zweiten Ausführungsform,
- Fig. 3: ein Abgasabführungssystem gemäß einer dritten Ausführungsform,
- Fig. 4: ein Abgasabführungssystem gemäß einer vierten Ausführungsform,
- Fig. 5: ein Abgasabführungssystem gemäß einer fünften Ausführungsform
- Fig. 6: ein Abgasabführungssystem gemäß einer sechsten Ausführungsform,
- Fig. 7: eine Darstellung einer Absperrklappe für die fünfte und sechste Ausführungsform,
- Fig. 8: einen Schnitt durch die Absperrklappe entlang der Linie VIII-VIII in Fig. 7,
- Fig. 9 bis 11: weitere Ausführungsformen einer Absperrklappe gemäß der fünften und sechsten Ausführungsform des Abgasabführungssystem,
- Fig. 12: eine Darstellung der Absperrklappe in geöffneter Stellung,
- Fig. 13: eine Darstellung der Absperrklappe in geschlossener Stellung und
- Fig. 14: ein Gehäuse der Absperrklappe mit Anschlägen für die Absperrklappe

### 1. Ausführungsbeispiel gemäß Fig. 1

An eine Motoreinheit 2 ist ein Luftansaugsystem, im folgenden als Sauganlage 4 bezeichnet, angeschlossen. Der Sauganlage 4 vorgeschaltet ist ein Drosselklappengehäuse 6 mit einer Drosselklappe 8, durch die der dem Motor zugeführte Luftmassenstrom steuerbar ist. Abgasseitig ist an die Motoreinheit 2 ein Abgasabführungssystem angeschlossen, das eine Krümmereinheit 8 sowie zwei sich an die Krümmereinheit 8 anschließende Abgasleitungsstränge 10 und 12 aufweist. In dem ersten Abgasleitungsstrang 10 ist stromab der Krümmereinheit 8 ein Sperrventil in Form einer Absperrklappe 14 integriert. Der parallel zum ersten Abgasleitungsstrang 10 verlaufende zweite Abgasleitungsstrang 12 weist einen Katalysator, im folgenden als Startkatalysator 16 bezeichnet, auf. Beide Abgasleitungsstränge 10, 12 sind an einem Punkt 18 zusammengeführt; stromab des Punktes 18 schließt sich ein zweiter Katalysator, im folgenden als Hauptkatalysator 20 bezeichnet, an.

Stromab der im ersten Abgasleitungsstrang 10 angeordneten Absperrklappe 14 ist eine Druckleitung 22 angeschlossen, die mit ihrem anderen Ende an die Sauganlage 4 und damit an eine Unterdruckquelle angeschlossen ist. In der Druckleitung 22 ist weiterhin eine Drossel 24 vorgesehen, deren Funktionsweise noch erläutert wird.

Das Abgasabführungssystem funktioniert auf folgende Art und Weise: Während der Startphase, bei der die Motoreinheit und die im Abgasabführungssystem angeordneten Katalysatoren 16 und 20 noch nicht ihre Betriebstemperatur erreicht haben, wird über eine Motorsteuereinheit die Absperrklappe 14 geschlossen, so dass der gesamte Abgasmassenstrom ausschließlich über den zweiten Abgasleitungsstrang 12 geführt ist. Damit kann der in seinem Volumen kleiner ausgebildete Startkatalysator 16 schnell seine Betriebstemperatur erreichen, so dass niedrige Emissionswerte auch in der Startphase der Brennkraftmaschine erreichbar sind. Durch die an die Sauganlage 4 angeschlossene Druckleitung 22, in der ein entsprechender Unterdruck ausgebildet ist, wird ein Abgas-Leckagestrom, der aufgrund der nicht hundertprozentigen Dichtheit der Absperrklappe 14 letztgenannte passiert, wieder über die Druckleitung 22 der Motoreinheit 2 bzw. der Sauganlage 4 zugeführt werden. Die in der Druckleitung 22 angeordnete Drossel 24 stellt sicher, dass die Unterdruckwerte begrenzt sind, so dass keine Nebenluft von außen, d.h. über das offene Ende des Abgasabführungssystems angesaugt wird.

### 2. Ausführungsbeispiel gemäß Fig. 2

Das zweite Ausführungsbeispiel unterscheidet sich dadurch, dass in dem ersten Abgasleitungsstrang 10 stromab der ersten Absperrklappe 14 eine zweite Absperrklappe 26 angeordnet sind. Die Druckleitung 22 mündet zwischen den beiden Absperrklappen 14, 26 in den ersten Abgasleitungsstrang 10 ein. Während der Startphase ist wiederum der erste Abgasleitungsstrang 10 durch die beiden Absperrklappen 14, 26 geschlossen, so dass der gesamte Abgasmassenstrom wieder ausschließlich über den zweiten Abgasleitungsstrang 12 geführt ist. Abgas-Leckagestrom, der die erste Absperrklappe 14 passiert hat, kann wiederum analog zum ersten Ausführungsbeispiel über die Druckleitung 22 der Motoreinheit 2 zugeführt werden. Die zweite Absperrklappe 26 stellt in diesem Fall sicher, dass von außen über das Ende des Abgasabführungssystem keine Nebenluft über die Druckleitung 22 angesaugt wird.

### 3. Ausführungsbeispiel gemäß Fig. 3

Das dritte Ausführungsbeispiel unterscheidet sich gegenüber dem zweiten Ausführungsbeispiel dadurch, dass an die Druckleitung 22 eine Luftpumpe 28 angeschlossen ist. Der eingangsseitig an der Luftpumpe 28 angeschlossene Teil der Druckleitung 22 ist dabei stromauf des Drosselklappengehäuses 6 angeschlossen. Im Gegensatz zu den beiden zuvor beschriebenen Ausführungsbeispielen wird beim Startbetrieb des Motors - bei dem wiederum beide Absperrklappen 14, 26 geschlossen sind - Druckluft über die Druckleitung 22 in den zwischen beiden Absperrklappen 14, 26 liegenden Teil des ersten Abgasleitungsstranges 10 geblasen. Auch in diesem Fall wird verhindert, dass ein Abgas-Leckagestrom über den gesperrten ersten Abgasleitungsstrang 10 das Abgasabführungssystem verlässt.

### 4. Ausführungsbeispiel gemäß Fig. 4

Bei dem vierten Ausführungsbeispiel ist im ersten Abgasleitungsstrang 10 lediglich eine Absperrklappe 14 vorgesehen, wobei die Druckleitung 22 stromauf der Absperrklappe 14 in den ersten Abgasleitungsstrang 10 einmündet. Analog zum dritten Ausführungsbeispiel wird über die Luftpumpe 28 Druckluft in den ersten Abgasleitungsstrang 10 geblasen. Wenn im Startbetrieb die Absperrklappe 14 geschlossen ist, wird ebenfalls verhindert, dass ein Teil des Abgasmassenstromes über den ersten Abgasleitungsstrang 10 nach außen gelangt. Der durch die Luftpumpe 28 erzeugte Luftstrom muss in diesem Fall größer als der Abgas-Leckagestrom sein. Weiterhin muss sichergestellt werden, dass in den Ausführungsbeispielen gemäß Fig. 3 und 4 der Überdruck so ausgelegt ist, dass er höher als der maximal erreichbare Druck im Abgasabführungssystem ist.

### 5. Ausführungsbeispiel gemäß Fig. 5

Bei diesem Ausführungsbeispiel ist wiederum im ersten Abgasleitungsstrang 10 nur eine Absperrklappe 14' vorgesehen, wobei die Druckleitung 22 in diesem Fall direkt an die Absperrklappe 14' angeschlossen ist. Der genauere Aufbau dieser modifizierten Absperrklappe 14' ist in den Fig. 7 und 8 dargestellt. Die Absperrklappe 14' weist ein Gehäuse 30 auf, in dem ein scheibenförmiger Klappenkörper 32 auf einer Welle 34 zwischen einer Schliess- und Öffnungsstellung drehbar gelagert ist. Wie aus Fig. 7 ersichtlich, ist auf der Stirnseite des Klappenkörpers 32 eine Ringnut 36 eingebracht. Am Gehäuse 30 der Absperrklappe 14' ist ein Leitungsanschluss 38 für die Druckleitung 22 vorgesehen. Die Druckleitung 22 ist analog zum zweiten Ausführungsbeispiel an die Sauganlage 4 der Brennkraftmaschine angeschlossen. Im Betrieb der Brennkraftmaschine und bei geschlossener Stellung der Absperrklappe 14' wird über die Ringnut 36 der Abgas- Leckagestrom abgesaugt und der Motoreinheit 2 wieder zugeführt.

### 6. Ausführungsbeispiel gemäß Fig. 6

Der einzige Unterschied zum fünften Ausführungsbeispiel besteht darin, dass die Druckleitung analog zum dritten Ausführungsbeispiel an eine Luftpumpe 28 angeschlossen ist. Die konstruktive Ausführung der Absperrklappe 14' ist unverändert. Im Betrieb der Brennkraftmaschine und bei geschlossener Stellung der Absperrklappe 14' wird in die Ringnut 36 Druckluft eingeblasen und somit eine Abgas- Leckagestrom in den stromab liegenden Teil des Abgasleitungsstranges 10 unterbunden.

Wie in den Fig. 9 bis 11 dargestellt, sind unterschiedliche Ausführungen für Form bzw. Geometrie der Ringnut 36 denkbar. Bei der Ausführungsform gemäß Fig. 9 weisen die Außenflanken 32a, 32b des Klappenkörpers 32, die die Ringnut 36 seitlich begrenzen, unterschiedliche Durchmesser auf. Der kleinere Durchmesser (siehe Außenflanke 32b) ist dabei dem Abgasstrom entgegen gerichtet; damit kann bereits vor der Absperrklappe 14' ein Druckpolster aufgebaut werden, so dass die Abdichtfunktion weiter verbessert ist. Alternativ oder ergänzend dazu kann die Abdichtfunktion auch dadurch erhöht werden, dass zwei oder mehrere Ringnuten 36, 37 (siehe Fig. 10) in den Klappenkörper 32 eingebracht sind. Dabei können die Ringnuten auch als eine Art Gewinde oder Wendel 39 (siehe Fig. 11) ausgebildet sein.

In den Fig. 12 und 13 ist die Anbindung des Unter- bzw. Überdruckanschlusses (Leitungsanschluss 38) an die Absperrklappe 14' gemäß der fünften und sechsten Ausführungsform genauer dargestellt. Fig. 12 zeigt dabei die Absperrklappe 14' in geöffneter und Fig. 13 in geschlossener Stellung. In der geöffneten Stellung sind die in der Welle 34 integrierten Druckversorgungsbohrungen 40 für die Ringnut 36 von den beiden Leitungsanschlüssen 38 getrennt, so dass kein Abgas über die Ringnut 36 zurückgedrückt werden kann; eine aufwändige Abdichtung entfällt damit. An den beiden Wellenenden ist darüber hinaus jeweils ein Einstich 42 vorgesehen, die mit den Druckversorgungsbohrungen 40 verbunden sind, so dass die Lagerung 44 für die Welle 34 ebenfalls abgedichtet ist. In der in Fig. 13 dargestellten geschlossenen Stellung der Absperrklappe 14' fluchten bzw. korrespondieren die Leitungsanschlüsse 38 mit den Druckversorgungsbohrungen 40, so dass zur Abdichtung der Absperrklappe 14' die Ringnut 36 mit Unter- oder Überdruck beaufschlagbar ist.

In Fig. 14 ist das Gehäuse 30 der Absperrklappe 14' dargestellt, wobei auf der Innenseite des Gehäuses 30 zwei Anschläge 46 für die Absperrklappe 14' vorgesehen sind. Damit können größere Toleranzen bzgl. der Dimensionierung von Absperrklappe 14' und Gehäuse 30 ohne Einbußen hinsichtlich der Abdichtfunktion zugelassen werden.

Natürlich ist es auch denkbar, die in den Fig. 7 bis 13 dargestellte Ausführung der Absperrklappe 14' bei einem Abgasabführungssystem wie in den Fig. 2 und 3 dargestellt, einzusetzen. D.h. man würde die Absperrklappe 14 und 26 durch jeweils eine Absperrklappe 14' - wie in den Fig. 7 bis 13 dargestellt und beschrieben - ersetzen. Durch eine abgeänderte Druckleitung 22, die dann eine Abzweigung zu beiden Absperrklappen 14' aufweist, wäre eine entsprechende Druckbeaufschlagung beider Absperrklappen 14' möglich.

## Patentansprüche

1. Abgasabführungssystem für eine Brennkraftmaschine, bei dem das Abgas durchmindestens zwei Abgasleitungsstränge (10, 12) abgeführt wird, wobei in einem ersten Abgasleitungsstrang (10, 12) Bauteile, wie z.B. Katalysatoren, Abgästurbolader o.ä. angeordnet sind, und wobei der erste Abgasleitungsstrang (10) über Sperrventile (14, 26, 14') zu- und abschaltbar ist, so dass der gesamte Abgasmassenstrom über den zweiten Abgasstrang (12) geführt wird,
**dadurch gekennzeichnet, dass**
am Abgasleitungsstrang (10) stromab oder stromauf des Sperrventils (14) oder direkt am Sperrventil (14') eine Druckquelle angeschlossen ist, die die durch Undichtigkeiten des Sperrventils (14, 14', 26) hervorgerufene Abgas-Leckagen innerhalb des abgesperrten Abgasleitungsstrangs (10) unterbindet.

2. Abgasabführungssystem nach Anspruch 1, **dadurch gekennzeichnet, dass** in dem abgesperrten Abgasleitungsstrang (10) stromab eines Sperrventils (14) eine Druckleitung (22) angeschlossen ist, die mit einer Unterdruckquelle verbunden ist.

3. Abgasabführungssystem nach Anspruch 2, **dadurch gekennzeichnet, dass** in der Druckleitung (22) eine Drossel (24) angeordnet ist.

4. Abgasabführungssystem nach Anspruch 1, **dadurch gekennzeichnet, dass** in dem absperrbaren Abgasleitungsstrang (10) zwei Sperrventile (14, 26) vorgesehen sind, wobei eine Druckleitung (22) zwischen den beiden Sperrventilen (14, 26) in den Abgasleitungsstrang (10) einmündet.

5. Abgasabführungssystem nach Anspruch 4, **dadurch gekennzeichnet, dass** die Druckleitung (22) an eine Unterdruckquelle der Brennkraftmaschine angeschlossen ist.

6. Abgasabführungssystem nach Anspruch 2 oder 5, **dadurch gekennzeichnet, dass** die Druckleitung (22) an die Sauganlage (4) der Brennkraftmaschine angeschlossen ist.

7. Abgasanlage nach Anspruch 4, **dadurch gekennzeichnet, dass** die Druckleitung (22) an eine Luftpumpe (28) angeschlossen ist.

8. Abgasabführungssystem nach Anspruch 1, **dadurch gekennzeichnet, dass** in dem absperrbaren Abgasleitungsstrang (10) stromauf eines Sperrventils (14) eine Druckleitung (22) angeschlossen ist, wobei die Druckleitung (22) mit einer Luftpumpe (28) verbunden ist.

9. Abgasabführungssystem nach Anspruch 1, **dadurch gekennzeichnet, dass** am Sperrventil (14') eine Strömungsführung (36) für ein gasförmiges Medium vorgesehen ist.

10. Abgasabführungssystem nach Anspruch 9, **dadurch gekennzeichnet, dass** das Sperrventil (14') als Absperrklappe ausgebildet ist und der Klappenkörper (32) auf der Stirnseite mit mindestens einer Ringnut (36, 37, 39) versehen ist, die mit einer Druckleitung (22) verbindbar ist.

11. Absperrklappe für ein Abgasabführungssystem einer Brennkraftmaschine, mit einem Gehäuse (30) und einem scheibenförmigen Klappenkörper (32), der innerhalb des Gehäuses (30) zwischen einer Schliess- und Öffnungsstellung drehbar gelagert ist, **dadurch gekennzeichnet, dass** auf der Stirnseite des Klappenkörpers (32) mindestens eine Ringnut (36, 37, 39) eingebracht ist, die als Strömungsführung für ein gasförmiges Medium vorgesehen ist, wobei an diese Absperrklappe (14,14',26) eine Druckquelle angeschlossen ist, die die durch Undichtigkeiten des Absperrklappes (14,14',26) hervorgerufene Abgas-Leckagen innerhalb des abgesperrten Abgasleitungsstrangs (10) unterbindet.

12. Absperrklappe nach Anspruch 11, **dadurch gekennzeichnet, dass** die Ringnuten (39) gewinde- oder wendelartig im Klappenkörper (32) eingebracht sind.

13. Absperrklappe nach Anspruch 11 oder 12, **dadurch gekennzeichnet, dass** die Außenflanken (32a, 32b) des Klappenkörpers (32) unterschiedliche Durchmesser aufweisen.

14. Absperrklappe nach einem der Ansprüche 11 bis 13, **dadurch gekennzeichnet, dass** am Gehäuse (30) mindestens ein Leitungsanschluss (38) für eine Druckleitung (22) vorgesehen ist.

15. Absperrklappe nach Anspruch 14, **dadurch gekennzeichnet, dass** zur Lagerung der Absperrklappe (14') eine Welle (34) vorgesehen ist, in der Druckversorgungsbohrungen (40) für die Ringnut (36, 37, 39) eingebracht sind, wobei die Druckversorgungsbohrungen (40) in geschlossener Stellung (Fig. 13) der Absperrklappe (14') mit den Öffnungen der Leitungsanschlüsse (38) korrespondieren.

16. Absperrklappe nach einem der Ansprüche 11 bis 15, **dadurch gekennzeichnet, dass** im Klappengehäuse (30) Anschläge (46) für die Absperrklappe (14') vorgesehen sind.

## Claims

1. Exhaust-gas discharge system for an internal combustion engine, in which the exhaust gas is discharged through at least two exhaust line tracts (10, 12), wherein components such as for example catalytic converters, exhaust-gas turbochargers or the like are arranged in a first exhaust line tract (10, 12), and wherein the first exhaust line tract (10) can be activated and deactivated by means of shut-off valves (14, 26, 14') such that the entire exhaust-gas flow is conducted via the second exhaust tract (12),
**characterized in that**
a pressure source is connected to the exhaust line tract (10) downstream or upstream of the shut-off valve (14) or directly at the shut-off valve (14'), which pressure source prevents the exhaust-gas leakages within the shut-off exhaust line tract (10) which are caused by leaks of the shut-off valve (14, 14', 26).

2. Exhaust-gas discharge system according to Claim 1, **characterized in that**, in the exhaust line tract (10) which has been shut off, a pressure line (22) is connected downstream of a shut-off valve (14), which pressure line is connected to a vacuum source.

3. Exhaust-gas discharge system according to Claim 2, **characterized in that** a throttle (24) is arranged in the pressure line (22).

4. Exhaust-gas discharge system according to Claim 1, **characterized in that** two shut-off valves (14, 26) are provided in the exhaust line tract (10) that can be shut off, wherein a pressure line (22) opens into the exhaust line tract (10) between the two shut-off valves (14, 26).

5. Exhaust-gas discharge system according to Claim 4, **characterized in that** the pressure line (22) is connected to a vacuum source of the internal combustion engine.

6. Exhaust-gas discharge system according to Claim 2 or 5, **characterized in that** the pressure line (22) is connected to the intake system (4) of the internal combustion engine.

7. Exhaust system according to Claim 4, **characterized in that** the pressure line (22) is connected to an air pump (28).

8. Exhaust-gas discharge system according to Claim 1, **characterized in that**, in the exhaust line tract (10) which can be shut off, a pressure line (22) is connected upstream of a shut-off valve (14), wherein the pressure line (22) is connected to an air pump (28).

9. Exhaust-gas discharge system according to Claim 1, **characterized in that** a flow guide (36) for a gaseous medium is provided on the shut-off valve (14').

10. Exhaust-gas discharge system according to Claim 9, **characterized in that** the shut-off valve (14') is designed as a shut-off flap and the flap body (32) is provided, on the end side, with at least one annular groove (36, 37, 39) which can be connected to a pressure line (22).

11. Shut-off flap for an exhaust-gas discharge system of an internal combustion engine, having a housing (30) and having a disc-shaped flap body (32) which is mounted within the housing (30) so as to be rotatable between a closed position and an open position, **characterized in that** at least one annular groove (36, 37, 39) is formed on the end side of the flap body (32), which annular groove is provided as a flow guide for a gaseous medium, wherein a pressure source is connected to said shut-off flap (14, 14', 26), which pressure source prevents the exhaust-gas leakages within the shut-off exhaust line tract (10) which are caused by leaks of the shut-off flap (14, 14', 26).

12. Shut-off flap according to Claim 11, **characterized in that** the annular grooves (39) are formed in a thread-like or helical manner in the flap body (32).

13. Shut-off flap according to Claim 11 or 12, **characterized in that** the outer flanks (32a, 32b) of the flap body (32) have different diameters.

14. Shut-off flap according to one of Claims 11 to 13, **characterized in that** at least one line connection (38) for a pressure line (22) is provided on the housing (30).

15. Shut-off flap according to Claim 14, **characterized in that** a shaft (34) is provided for mounting the shut-off flap (14'), in which shaft are formed pressure supply bores (40) for the annular groove (36, 37, 39), wherein, in the closed position (figure 13) of the shut-off flap (14'), the pressure supply bores (40) correspond with the openings of the line connections (38).

16. Shut-off flap according to one of Claims 11 to 15, **characterized in that** stops (46) for the shut-off flap (14') are provided in the flap housing (30).

## Revendications

1. Système d'évacuation des gaz d'échappement de moteur à combustion interne, dans lequel les gaz d'échappement sont évacués à travers au moins deux tronçons de conduite de gaz d'échappement (10, 12), des composants tels que, par exemple, des catalyseurs, des turbocompresseurs de gaz d'échappement étant entre autres disposés dans un premier tronçon de conduite de gaz d'échappement (10, 12) et le premier tronçon de conduite de gaz d'échappement (10) pouvant être ouvert et fermé par le biais de clapets d'obturation (14, 26, 14'), de façon à ce que la totalité du débit massique de gaz d'échappement soit guidée via le deuxième tronçon de gaz d'échappement (12), **caractérisé en ce qu'**une source de pression est raccordée au tronçon de conduite de gaz d'échappement (10), en aval ou en amont du clapet d'obturation (14) ou directement au niveau du clapet d'obturation (14'), ladite source empêchant l'apparition de fuites de gaz d'échappement dues à des pertes d'étanchéité du clapet d'obturation (14, 14', 26) à l'intérieur du tronçon de conduite de gaz d'échappement (10) bloqué.

2. Système d'évacuation des gaz d'échappement selon la revendication 1, **caractérisé en ce qu'**une conduite de pression (22) reliée à une source de sous-pression est raccordée dans le tronçon de conduite de gaz d'échappement (10) bloqué, en aval d'un clapet d'obturation (14).

3. Système d'évacuation des gaz d'échappement selon la revendication 2, **caractérisé en ce qu'**un étranglement (24) est prévu dans la conduite de pression (22).

4. Système d'évacuation des gaz d'échappement selon la revendication 1, **caractérisé en ce que** deux clapets d'obturation (14, 26) sont prévus dans le tronçon de conduite de gaz d'échappement (10) blocable, une conduite de pression (22) débouchant dans le tronçon de conduite de gaz d'échappement (10), entre les deux clapets d'obturation (14, 26).

5. Système d'évacuation des gaz d'échappement selon la revendication 4, **caractérisé en ce que** la conduite de pression (22) est raccordée à une source de sous-pression du moteur à combustion interne.

6. Système d'évacuation des gaz d'échappement selon la revendication 2 ou 5, **caractérisé en ce que** la conduite de pression (22) est raccordée à l'installation d'aspiration (4) du moteur à combustion interne.

7. Installation de gaz d'échappement selon la revendication 4, **caractérisée en ce que** la conduite de pression (22) est raccordée à une pompe à air (28).

8. Système d'évacuation des gaz d'échappement selon la revendication 1, **caractérisé en ce qu'**une conduite de pression (22) est raccordée dans le tronçon de conduite de gaz d'échappement (10) blocable, en amont d'un clapet d'obturation (14), la conduite de pression (22) étant reliée à une pompe à air (28).

9. Système d'évacuation des gaz d'échappement selon la revendication 1, **caractérisé en ce qu'**un élément de guidage de flux (36) est prévu pour un agent gazeux au niveau du clapet d'obturation (14').

10. Système d'évacuation des gaz d'échappement selon la revendication 9, **caractérisé en ce que** le clapet d'obturation (14') prend la forme d'un élément rabattable d'obturation et que le corps de rabattement (32) prévu sur le côté avant est pourvu d'au moins une rainure annulaire (36, 37, 39) pouvant être reliée à une conduite de pression (22).

11. Élément rabattable d'obturation pour un système d'évacuation des gaz d'échappement d'un moteur à combustion interne, avec un carter (30) et un corps de rabattement (32) en forme de disque disposé de façon à pouvoir pivoter à l'intérieur du carter (30) entre une position de fermeture et une position d'ouverture, **caractérisé en ce qu'**au moins une rainure annulaire (36, 37, 39) est placée sur le côté avant du corps de rabattement (32), ladite rainure prenant la forme d'un élément de guidage de flux pour un agent gazeux, une source de pression étant raccordée à cet élément rabattable d'obturation (14, 14', 26), ladite source empêchant l'apparition de fuites de gaz d'échappement dues à des éléments non étanches de l'élément rabattable d'obturation (14, 14', 26) à l'intérieur du tronçon de conduite de gaz d'échappement (10) bloqué.

12. Élément rabattable d'obturation selon la revendication 11, **caractérisé en ce que** les rainures annulaires (39) prennent la forme d'un filetage ou d'une hélice dans le corps de rabattement (32).

13. Élément rabattable d'obturation selon la revendication 11 ou 12, **caractérisé en ce que** les flancs extérieurs (32a, 32b) du corps de rabattement (32) présentent un diamètre différent.

14. Élément rabattable d'obturation selon l'une quelconque des revendications 11 à 13, **caractérisé en ce qu'**au moins un raccord de conduite (38) prévu pour une conduite de pression (22) est prévu au niveau du carter (30).

15. Élément rabattable d'obturation selon la revendication 14, **caractérisé en ce qu'**un arbre (34) est prévu pour le positionnement de l'élément rabattable d'obturation (14'), des alésages d'alimentation en pression (40) de la rainure annulaire (36, 37, 39) étant placés dans ledit arbre et les alésages d'alimentation en pression (40) correspondant, à l'état fermé (figure 13) de l'élément rabattable d'obturation (14'), aux ouvertures des raccords de conduite (38).

16. Élément rabattable d'obturation selon l'une quelconque des revendications 11 à 15, **caractérisé en ce que** des butées (46) sont prévues dans le carter de rabattement (30) pour l'élément rabattable d'obturation (14').
